# EUROPÄISCHE PATENTSCHRIFT

(11) **EP 2 647 905 B1**
(45) Veröffentlichungstag und Bekanntmachung des Hinweises auf die Patenterteilung: **27.04.2016**
(21) Anmeldenummer: 13158393.2
(22) Anmeldetag: 08.03.2013
(51) Int. Cl.: F21V 5/02, F21K 99/00, F21Y 105/00

(54) **Prismenplatte mit variierenden Flankenwinkeln**
Prism plate with varying flank angles
Plaque prismatique dotée d'angles de flanc variables

(30) Priorität: 05.04.2012 DE 102012102987
(43) Veröffentlichungstag der Anmeldung: 09.10.2013
(73) Patentinhaber: Siteco Beleuchtungstechnik GmbH, 83301 Traunreut (DE)
(72) Erfinder: Lewers, Christoph, 59821 Arnsberg (DE)
(74) Vertreter: Schmidt, Steffen

(56) Entgegenhaltungen:
- WO-A1-2011/107479
- JP-A- H06 308 485
- US-A1- 2002 071 272

## Beschreibung

Die vorliegende Erfindung betrifft eine transparente Abdeckung für eine Leuchte, insbesondere für eine Decken- oder Wandleuchte. Die Abdeckung weist auf zumindest einem Teilbereich eine Grundfläche mit einer Oberflächenstruktur auf, welche aus Strukturelementen gebildet ist.

Aus der GB 878 215 ist eine Streuplatte bekannt, die auf einer ihrer Oberflächen mehrere Rücksprünge aufweist, deren Seitenwände geneigt sind. Die Rücksprünge können konisch oder pyramidenförmig sein. Die Rücksprünge sind dabei in einem gleichmäßigen Muster auf der Platte angeordnet.

Aus der DE 25 20 429 ist ferner eine Leuchtenabdeckung bekannt, die auf ihrer Außenseite zwei sich schneidende Scharen von parallelen Hauptnuten mit gleichem Abstand und V-förmigen Querschnitt aufweist, die eine Vielzahl von gleichseitigen Vierecken begrenzen und ihrerseits von parallelen, äquidistanten Nebennuten mit kleinerem Abstand als die Hauptnuten durchschnitten sind, wobei die Seitenflächen benachbarter Nuten die Seiten pyramidenförmiger Erhebungen bilden.

Aus der DE 19 20 071 ist ferner eine transparente Abdeckung für eine Leuchte bekannt, an deren Oberfläche Prismenkörper gebildet sind. Die Firste und die Seitenflächen sämtlicher Prismenkörper sind durch im Querschnitt V-förmige Längsrillen und die die Prismenkörper stirnseitig begrenzenden Flächen durch weitere parallele, im Querschnitt ebenfalls V-förmige, sich mit den Längsrillen kreuzende Rillen gebildet.

Ferner ist aus der DE 1 201 787 eine lichtdurchlässige Platte bekannt, deren Oberfläche zumindest zum Teil durch lückenloses Aneinanderreihen von Polyedern entsteht. Jeder Polyeder weist eine Pyramide gleicher Seitenzahl auf. Die Pyramidenflächen weisen dabei die gleiche Neigung auf.

Darüber hinaus ist aus der US 3 163 367 eine transparente Platte bekannt, deren eine Oberfläche mit einem Muster aus pyramidenstumpfförmigen Vertiefungen versehen ist. In den Vertiefungen befindet sich jeweils ein Paar gekreuzter Prismen, deren Firste in Richtung der Grundfläche der pyramidenförmigen Vertiefungen ausgerichtet sind. Die Prismen sind symmetrisch unter rechten Winkeln angeordnet.

WO 2011/107479 A1 offenbart eine Leuchte mit einem flächigen lichtlenkenden Element. Das lichtlenkende Element umfasst kegelförmige Erhebungen mit unterschiedlichen Kegelwinkeln und mit unterschiedlichen Neigungswinkeln der Kegellängsachsen gegenüber der Ebene, in welcher das lichtlenkende Element angeordnet ist.

US 2002/0071272 A1 offenbart eine Beleuchtungseinrichtung mit einem optischen Element. Das optische Element umfasst eine Abfolge von sich linear erstreckenden Prismenelementen, deren Prismenwinkel sich zwischen benachbarten Prismenelementen schrittweise ändern kann.

JP H06 308485 A offenbart eine Anzeigevorrichtung mit einer Prismenplatte, welche mehrere pyramidenförmige Erhebungen aufweist. Die Neigungswinkel und die Grundflächen der pyramidenförmigen Erhebungen können sich zwischen benachbarten Erhebungen ändern.

Aufgabe der vorliegenden Erfindung ist es, eine transparente Abdeckung bereitzustellen, die eine verbesserte Entblendung insbesondere bei Leuchten ermöglicht, bei denen Licht nicht gleichmäßig über die gesamte Fläche der Abdeckung eingekoppelt wird. Insbesondere ermöglicht die vorliegende Erfindung eine verbesserte Entblendung und die Einstellung einer gewünschten Lichtverteilungskurve unter Berücksichtigung der Positionierung von Lampen der Leuchte, insbesondere einer oder mehrerer Flächenlichtquellen, Leuchtstoffröhren, LED, OLED, etc.

Diese Aufgabe wird erfindungsgemäß durch eine transparente Abdeckung gemäß Anspruch 1 sowie durch eine Leuchte gemäß Anspruch 6 gelöst.

Die Erfindung stellt eine transparente Abdeckung bereit, welche auf zumindest einem Teilbereich eine Grundfläche mit einer Oberflächenstruktur definiert, wobei die Oberflächenstruktur aus Strukturelementen gebildet ist. Dabei folgt zumindest eines der Strukturelemente einer Basislinie, wobei das zumindest eine Strukturelement in einem senkrecht zur Basislinie verlaufenden Querschnitt zwei einen Flankenwinkel einschließende Flankenschenkel aufweist, wobei das zumindest eine Strukturelement länglich ist und einen entlang der Basislinie variierenden Flankenwinkel aufweist.
Die Erfindung stellt somit eine transparente Abdeckung bereit, welche Strukturelemente umfasst, die einen über die Abdeckung variierenden Flankenwinkel aufweisen. Auf diese Weise wird das aus der Abdeckung austretende Licht in unterschiedliche Raumrichtungen gebrochen. Dabei kann insbesondere vorgesehen sein, dass die Flankenwinkel der Strukturelemente in Bereichen der transparenten Abdeckung, hinter welchen sich eine Lampe der Leuchte befinden, einen anderen Wert haben als in Bereichen, hinter denen sich keine Lampe befindet. Auf diese Weise kann auch bei einer nicht homogenen Lichteinkopplung eine gleichmäßig hell erscheinende Lichtaustrittsseite der transparenten Abdeckung erreicht werden und die Lichtverteilung gezielt eingestellt werden.

Die Strukturelemente können dabei als Vorsprünge und/oder als Rücksprünge ausgebildet sein. Die Flankenschenkel können gerade verlaufen. Die Abdeckung kann als Platte ausgebildet sein, d.h. einer Ebene folgen. Die transparente Abdeckung kann aus Kunststoff, insbesondere aus Polymethylmethacrylat (PMMA) gefertigt sein.

Die Ebene kann dabei insbesondere durch den höchsten bzw. tiefsten Punkt des jeweiligen Strukturelements verlaufen, wenn die Strukturelemente als Vorsprünge oder als Rücksprünge ausgebildet sind.

Die Flankenschenkel können gerade oder gekrümmt verlaufen. Bei gekrümmten Flankenschenkeln kann der Flankenwinkel insbesondere ein von den Sekanten der Flankenschenkel eingeschlossener Winkel sein

Der Flankenwinkel des zumindest einen Strukturelements kann dabei insbesondere von einem ersten Ende zu einem zweiten Ende des zumindest einen Strukturelements monoton zunehmen. In einigen Ausführungsformen kann das zumindest eine Strukturelement zumindest einen Abschnitt, in welchem der Flankenwinkel zunimmt, und zumindest einen Abschnitt, in welchem der Flankenwinkel abnimmt, aufweisen. Insbesondere kann das zumindest eine Strukturelement entlang seiner Basislinie eine alternierende Folge von Abschnitten, in welchen der Flankenwinkel zunimmt, und Abschnitten, in welchen der Flankenwinkel abnimmt, aufweisen.

Die transparente Abdeckung kann in einigen Ausführungsformen eine Schar von Strukturelementen aufweisen, die jeweils einer Basislinie folgen und einen entlang der Basislinie variierenden Flankenwinkel aufweisen. Die Basislinien können dabei insbesondere gerade verlaufen. Bevorzugt ist, dass Basislinien parallel zueinander verlaufen. Benachbarte Strukturelemente der Schar können insbesondere jeweils einen gleichen Abstand zueinander aufweisen. Der Flankenwinkel kann entlang der Basislinie kontinuierlich variieren oder stufenweise variieren. Insbesondere kann der Flankenwinkel entlang der Basislinie abschnittsweise konstant sein.

Ferner kann die transparente Abdeckung eine weitere Gruppe von jeweils einer Basislinie folgenden Strukturelementen aufweisen. Die Strukturelemente der weiteren Gruppe können im Querschnitt zwei einen Flankenwinkel einschließende Flankenschenkel aufweisen. Die Basislinien der Strukturelemente der weiteren Gruppe können gerade verlaufen. Bevorzugt ist, dass die Strukturelemente der weiteren Gruppe parallel zueinander verlaufen. Die Strukturelemente der weiteren Gruppe schließen dabei einen Schnittwinkel mit dem zumindest einen Strukturelement oder den mehreren Strukturelementen ein. Der Schnittwinkel kann insbesondere 30°, 45°, 60° oder 90° betragen. Auf diese Weise ergibt sich eine gleichmäßige Anordnung der zwischen den Strukturelementen gebildeten Unterstrukturen. Die Strukturelemente der weiteren Gruppe können dabei jeweils einen entlang ihrer Basislinie variierenden Flankenwinkel aufweisen.

In einer bevorzugten Ausführungsform können die mehreren Strukturelemente jeweils mehrere, insbesondere kegelförmige, kegelstumpfförmige oder prismatische Unterstrukturelemente umfassen. Dies bietet den Vorteil, dass eine Vielzahl von Seitenwänden mit unterschiedlichen Orientierungen innerhalb jedes Strukturelements vorliegt. Auf diese Weise kann die Entblendung weiter verbessert werden. Alternativ ist es möglich, dass die mehreren Strukturelemente jeweils einen einzelnen Vorsprung oder Rücksprung aufweisen, der sich insbesondere entlang der Basislinie des Strukturelements erstreckt. Bevorzugt sind dabei kegelförmige oder kegelstumpfförmige Unterstrukturelemente, da diese aufgrund der gewölbten Mantelfläche eine Vielzahl von Flächennormalen aufweisen und somit eine Lichtauskopplung in eine Vielzahl von Raumrichtungen erlauben.

Bei Strukturelementen mit kegelförmigen oder kegelstumpfförmigen Unterstrukturelementen entspricht der Flankenwinkel dem Kegelwinkel des jeweiligen Unterstrukturelements. Der Kegelwinkel ist der Öffnungswinkel der Mantelfläche an der Kegelspitze. In Ausführungsformen mit kegelstumpfförmigen Unterstrukturelementen entspricht der Flankenwinkel dem Kegelwinkel eines Kegels, dessen Mantelfläche sich als Fortsetzung der Mantelfläche des Kegelstumpfes ergibt.

Bevorzugt ist, dass die Unterstrukturelemente eines Strukturelements gleich sind. Jedes der mehreren Strukturelemente weist mehrere gleiche Unterstrukturelemente auf. Dies bewirkt einen homogenen Beleuchtungseindruck und erleichtert die Fertigung der Abdeckung.

Bevorzugt ist ferner, dass die Unterstrukturelemente eines Strukturelements entlang der Basislinie des Strukturelements angeordnet sind. Auch dies erleichtert die Fertigung der Abdeckung.

In einer bevorzugten Ausführungsform nimmt der Flankenwinkel über mehrere, insbesondere über mindestens drei benachbarte der mehreren Strukturelemente in einer Richtung, insbesondere quer zu deren Basislinien zu. Der Flankenwinkel benachbarter Strukturelemente kann insbesondere monoton zunehmen. Auf diese Weise entsteht ein gleichförmiger Beleuchtungseindruck. Insbesondere kann auf diese Weise eine homogene Entblendung der Leuchte erreicht werden.

Bevorzugt ist, dass der Flankenwinkel über mehrere benachbarte Strukturelemente in einer Richtung, insbesondere quer zu deren Basislinien zunächst zunimmt und anschließend abnimmt oder zunächst abnimmt und anschließend zunimmt. Z.B. kann der Flankenwinkel über mehrere benachbarte Strukturelemente in einer Richtung, insbesondere quer zu deren Basislinien abwechselnd abnehmen und zunehmen. Dies ist insbesondere bevorzugt, wenn sich hinter der transparenten Abdeckung in dem Grenzbereich zwischen Abschnitten zunehmender und abnehmender Flankenwinkel eine Lampe, beispielsweise eine Leuchtstoffröhre oder LED der Leuchte befindet.

Bevorzugt ist ferner, dass sich zwischen den Strukturelementen zunehmender Flankenwinkel und den Strukturelementen abnehmender Flankenwinkel mehrere Strukturelemente mit gleichem Flankenwinkel befinden. Insbesondere ist dabei bevorzugt, dass in dem Bereich vor der Lampe die Strukturelemente jeweils einen gleichen Flankenwinkel aufweisen. Dies bewirkt einen homogenen Lichtaustritt in dem Bereich der Lampen.

In einigen Ausführungsformen kann der Flankenwinkel über mehrere benachbarte Strukturelemente in eine Richtung abwechselnd zunehmen und abnehmen. Bevorzugt ist, dass der Flankenwinkel jeweils über zumindest drei, besonders bevorzugt über zumindest fünf benachbarte Strukturelemente zunimmt und/oder abnimmt. Es kann insbesondere eine Anzahl von Übergängen zwischen Abschnitten zunehmender und Abschnitten abnehmender Flankenwinkel einer Anzahl von Lampen, z.B. LED-Gruppen der Leuchte entsprechen. Beispielsweise kann bei einer Leuchte, welche zwei zueinander parallel angeordnete Leuchtstoffröhren aufweist, eine transparente Abdeckung mit einer ersten Gruppe von Strukturelementen vorgesehen sein, wobei der Flankenwinkel über mehrere benachbarte Strukturelemente in einer Richtung zunächst zunimmt, im Bereich der ersten Leuchtstoffröhre konstant ist, und anschließend wieder abnimmt. Im Anschluss daran nimmt der Flankenwinkel wieder zu, um im Bereich der zweiten Leuchtstoffröhre konstant zu bleiben, und anschließend wieder abzunehmen.

In einer bevorzugten Ausführungsform sind das zumindest eine oder die mehreren Strukturelemente ausschließlich als Rücksprünge oder Vorsprünge ausgebildet. Hierdurch ergibt sich ein homogener Gesamteindruck der transparenten Abdeckung. Insbesondere wird eine homogenere Entblendung erreicht.

Gemäß einer bevorzugten Ausführungsform sind die mehreren Strukturelemente entlang ihrer Basislinien translationssymmetrisch. Dies ermöglicht eine einfache Fertigung der Abdeckung.

In einer bevorzugten Ausführungsform sind die eine Basislinie oder die mehreren Basislinien Geraden. Dies erlaubt eine einfache Fertigung der transparenten Abdeckung. Insbesondere ist ein gerader Verlauf der Basislinie für den Betrachter unauffälliger als beispielsweise ein wellenförmiger Verlauf der Basislinie, welcher erfindungsgemäß ebenfalls möglich ist. In Ausführungsformen mit einer weiteren Gruppe von Strukturelementen können deren Basislinien gerade verlaufen.

Gemäß einer bevorzugten Ausführungsform verlaufen die mehreren Basislinien parallel zueinander. Dies ermöglicht eine gleichmäßige Verteilung der Flankenflächen der Strukturelemente, so dass über den gesamten Teilbereich der Oberfläche ein gewünschter Entblendungseffekt eingestellt werden kann. Ferner ist die Abdeckung hierdurch einfacher zu fertigen.

In einer bevorzugten Ausführungsform sind die Strukturelemente gleichmäßig, insbesondere in Reihen, bevorzugt in periodischen Reihen angeordnet. Dies ermöglicht eine homogene Auskopplung des austretenden Lichts. Die Reihen können insbesondere äquidistant angeordnet sein.

Gemäß einer bevorzugten Ausführungsform berühren die zwei Flankenschenkel jedes Strukturelements einander. Hierdurch wird ein Zwischenbereich zwischen den Flankenflächen der Strukturelemente vermieden. Es kann vorgesehen sein, dass die Oberflächenstruktur keine Oberflächenteilbereiche aufweist, welche parallel zu der Grundfläche verlaufen. In diesen Ausführungsformen sind alle Oberflächenteilbereiche gegenüber der Senkrechten der Grundfläche der transparenten Abdeckung geneigt und tragen somit zur blendungsfreien Auskopplung des austretenden Lichts bei.

In einer bevorzugten Ausführungsform schließen die Winkelhalbierenden der Flankenwinkel von zumindest zwei der mehreren Strukturelemente unterschiedliche Winkel mit der Grundfläche ein. In dieser Ausführungsform sind die Strukturelemente insgesamt gegenüber der Grundfläche der transparenten Abdeckung geneigt. Dies ermöglicht eine bessere Entblendung und gezielte Gestaltung der Lichtverteilungskurve der Leuchte.

In einigen Ausführungsformen verlaufen die Winkelhalbierenden der Flankenwinkel der Strukturelemente senkrecht zur Grundfläche. Dies erleichtert die Fertigung der Abdeckung.

Der Flankenwinkel des zumindest einen Strukturelements kann dadurch variieren, dass eine Höhe und/oder eine Breite des zumindest einen Strukturelements entlang seiner Basislinie variiert. Die mehreren Strukturelemente können dadurch einen unterschiedlichen Flankenwinkel aufweisen, dass die Strukturelemente eine unterschiedliche Höhe und/oder eine unterschiedliche Breite aufweisen.

Die vorliegende Erfindung stellt insbesondere eine transparente Abdeckung bereit, welche auf zumindest einem Teilbereich eine Grundfläche mit einer Oberflächenstruktur aufweist. Die Oberflächenstruktur ist aus Strukturelementen gebildet, wobei die Strukturelemente in einem Querschnitt zwei einen Flankenwinkel einschließende Flankenschenkel aufweisen, wobei zumindest ein erstes Strukturelement einer Basislinie folgt und einen entlang der Basislinie variierenden Flankenwinkel aufweist, und wobei die Strukturelemente zumindest eine erste Gruppe von jeweils einer Basislinie folgenden Strukturelemente umfassen, wobei zumindest drei, insbesondere zumindest fünf Strukturelemente der ersten Gruppe unterschiedliche Flankenwinkel aufweisen, und/oder wobei die Strukturelemente zumindest eine zweite Gruppe von kegelförmigen oder kegelstumpfförmigen Strukturelementen umfassen, wobei zumindest zwei, insbesondere zumindest vier, bevorzugt zumindest sechs Strukturelemente der zweiten Gruppe unterschiedliche Flankenwinkel aufweisen und/oder zumindest zwei verschiedene Flankenwinkel in wechselnder Reihenfolge über zumindest drei benachbarte Strukturelemente aufweisen.

In einer bevorzugten Ausführungsform nimmt der Flankenwinkel der Strukturelemente der ersten und/oder zweiten Gruppe oder mehrere, insbesondere über mindestens drei benachbarte Strukturelemente der ersten bzw. zweiten Gruppe hinweg in einer Richtung zu. Die Richtung kann bei den Strukturelementen der ersten Gruppe insbesondere quer, bevorzugt senkrecht zu den Basislinien der Strukturelemente der zweiten Gruppe verlaufen. Dies ist insbesondere bevorzugt, wenn die Basislinien der Strukturelemente der ersten Gruppe gerade und parallel zueinander verlaufen.

In einer bevorzugten Ausführungsform nimmt der Flankenwinkel über mehrere benachbarte Strukturelemente der ersten und/oder zweiten Gruppe hinweg in einer Richtung zunächst zu und anschließend ab. Gemäß einer bevorzugten Ausführungsform ist die Basislinie des ersten Strukturelements und/oder sind die Basislinien der Strukturelemente der ersten Gruppe eine Gerade. In einer bevorzugten Ausführungsform verlaufen die Strukturelemente der ersten Gruppe parallel zueinander.

Gemäß einer bevorzugten Ausführungsform sind die Strukturelemente der ersten und/oder zweiten Gruppe gleichmäßig, insbesondere in Reihen angeordnet. Insbesondere kann vorgesehen sein, dass benachbarte Strukturelemente der ersten und/oder zweiten Gruppe jeweils einen gleichen Abstand zueinander aufweisen. Bevorzugt ist, dass die Basislinien der Strukturelemente der ersten und/oder zweiten Gruppe parallel und äquidistant verlaufen. Die Strukturelemente der zweiten Gruppe können insbesondere in einem Muster angeordnet sei, welches eine ganzzahlige, bevorzugt eine 3-, 4-, 6- oder 8-zählige Rotationssymmetrie aufweist. Dies verbessert die Homogenität der Leuchtdichte der Lichtaustrittsfläche und ermöglicht die Gestaltung der Lichtverteilungskurve. In einigen Ausführungsformen weist die Abdeckung mehrere erste Strukturelemente auf, welche parallel zueinander, insbesondere äquidistant, angeordnet sind.

In einer bevorzugten Ausführungsform berühren die zwei Flankenschenkel jedes Strukturelements einander. Gemäß einer bevorzugten Ausführungsform schließen die Winkelhalbierenden der Flankenwinkel von zumindest zwei, insbesondere von zumindest vier, bevorzugt von zumindest sechs Strukturelementen der ersten und/oder zweiten Gruppe unterschiedliche Winkel mit der Grundfläche ein.

Ferner stellt die vorliegende Erfindung eine Leuchte, insbesondere eine Leuchte für Beleuchtungszwecke, die als Innen- oder Außenleuchte ausgebildet sein kann, z.B. eine Wannenleuchte, Einbau- oder Anbauleuchte, Pendelleuchte, Stehleuchte, Decken- oder Wandleuchte mit einer transparenten Abdeckung der beschriebenen Art bereit. Die Leuchte kann darüber hinaus eine oder mehrere Lampen, d.h. Leuchtmittel, aufweisen. Eine Lampe kann dabei insbesondere eine Leuchtstoffröhre, eine LED oder OLED oder eine Gruppe von LED und/oder OLED umfassen, welche z.B. in einem oder mehreren Streifen angeordnet sind. Bevorzugt ist dabei, dass die Leuchte mehrere Lampen aufweist, welche gleichmäßig angeordnet sind. Dabei kann die Leuchte insbesondere mehrere, jeweils in gleichem Abstand angeordnete Leuchtstoffröhren aufweisen. In einigen Ausführungsformen kann die Leuchte mehrere LED oder OLED oder Gruppen von LED oder OLED aufweisen, welche in einem gleichmäßigen Muster angeordnet sind. Die Leuchtmittel können z.B. mittig über der Abdeckung oder über einem oder mehreren Rändern der Abdeckung angeordnet sein.

In einigen Ausführungsformen weisen die Strukturelemente in einem lampennäheren Bereich der Abdeckung einen kleineren Flankenwinkel auf als in einem lampenferneren Bereich der Abdeckung. Dies ermöglicht eine bessere Entblendung der Leuchte.

Weitere Merkmale und Vorteile der vorliegenden Erfindung ergeben sich aus der nachfolgenden Beschreibung bevorzugter Ausführungsformen.
- Figur 1a: zeigt einen Ausschnitt einer transparenten Abdeckung gemäß einer Ausführungsform der vorliegenden Erfindung.
- Figur 1b: zeigt eine Aufsicht auf die transparente Abdeckung gemäß Figur 1a.
- Figuren 1c, d: zeigen jeweils einen Querschnitt durch die transparente Abdeckung der Figuren 1a und 1b entlang der Linien I-I bzw. II-II.
- Figur 2a: zeigt einen Ausschnitt einer transparenten Abdeckung gemäß der vorliegenden Erfindung.
- Figur 2b: zeigt eine Aufsicht auf die transparente Abdeckung gemäß Figur 2a.
- Figuren 2c, d: zeigen jeweils einen Querschnitt durch die transparente Abdeckung gemäß Figur 2a und 2b entlang der Linie I-I bzw. II-II.
- Figuren 3a-c: zeigen jeweils einen Querschnitt durch einen Teilbereich von transparenten Abdeckungen gemäß der vorliegenden Erfindung.
- Figur 4a: zeigt einen Ausschnitt einer transparenten Abdeckung.
- Figur 4b: zeigt eine Aufsicht auf die transparente Abdeckung gemäß Figur 4a.
- Figuren 4c, d: zeigen jeweils einen Querschnitt durch die transparente Abdeckung gemäß Figuren 4a und 4b entlang der Linie I-I bzw. II-II.
- Figuren 5a-d: zeigen jeweils Aufsichten auf Teilbereiche von transparenten Abdeckungen.
- Figur 6: zeigt zwei Strukturelemente einer transparenten Abdeckung gemäß der vorliegenden Erfindung.
- Figur 7: zeigt drei Strukturelemente einer transparenten Abdeckung gemäß der vorliegenden Erfindung.
- Figur 8a: zeigt einen Ausschnitt einer transparenten Abdeckung.
- Figur 8b, c: zeigen jeweils einen Querschnitt durch den Ausschnitt gemäß Figur 8a entlang der Linien I-I bzw. II-II.
- Figur 9a: zeigt einen Ausschnitt einer transparenten Abdeckung.
- Figuren 9b, c: zeigen jeweils einen Querschnitt durch den Ausschnitt gemäß Figur 9a entlang der Linien I-I bzw. II-II.
- Figur 10: zeigt drei Strukturelemente einer transparenten Abdeckung.
- Figur 11: zeigt einen Ausschnitt einer transparenten Abdeckung.
- Figur 12a-f: zeigen jeweils einen Querschnitt durch ein Strukturelement der ersten Schar.

Figur 1a zeigt eine transparente Abdeckung 100 gemäß der vorliegenden Erfindung. Die transparente Abdeckung 100 weist eine Vielzahl von Unterstrukturen auf, welche hier allgemein mit dem Bezugszeichen 101 bezeichnet sind. Figur 1b zeigt eine Aufsicht auf den Ausschnitt der transparenten Abdeckung 100. Die pyramidenförmigen Unterstrukturen 101 entstehen dabei zwischen parallel verlaufenden, jeweils einer geradlinigen Basislinie folgenden Strukturelementen 120-122 und einer weiteren Gruppe von Strukturelementen 110. Die weiteren Strukturelemente 110 scheiden die Strukturelemente 120-122 jeweils in einem Winkel von 90°. Zwischen den Strukturelementen sind dabei die Unterstrukturen 101 gebildet.

Die Strukturelemente sind als V-förmige Nuten ausgebildet. Die zwischen den Strukturelementen 110, 120-122 gebildeten Unterstrukturen haben Pyramidenform. Wie in der Figur 1c, welche einen Querschnitt durch den Ausschnitt der Figuren 1a, b an der Stelle I-I zeigt, ersichtlich, weist jedes Strukturelement 120-122 in dem Querschnitt senkrecht seiner Basislinie, d.h. senkrecht zu seiner Verlaufslinie zwei gerade Flankenschenkel 150, 150' auf. Die beiden Flankenschenkel 150, 150' jedes Strukturelements 120-122 berühren einander in einem Berührpunkt 160. Dabei schließen sie einen Winkel ein, wobei die Flankenschenkel der Strukturelemente 120 bis 122 unterschiedliche Winkel einschließen. So nimmt, wie in Figur 1c erkennbar, der zwischen den Flankenschenkeln gebildete Flankenwinkel am unteren Ende des Querschnitts beginnend zunächst ab, um anschließend zum oberen Ende hin wieder zuzunehmen. Figur 1d zeigt einen Querschnitt durch die Strukturelemente 110 der weiteren Gruppe entlang der Linie II-II der Figur 1b. Die Strukturelemente 110 weisen dabei jeweils einen gleichen Querschnitt auf. Insbesondere ist der zwischen den beiden geraden Flankenschenkeln der Strukturelemente 110 eingeschlossene Flankenwinkel jeweils gleich.

Durch die unterschiedlichen Flankenwinkel der Strukturelemente 120-122 haben auch die pyramidenförmigen Unterstrukturen der transparenten Abdeckung 100 wie in den Figuren 1a und 1b erkennbar unterschiedliche Gestalt. Während die in der Mitte der Figur 1d gezeigten Unterstrukturen 101 annähernd gleichseitigen Pyramiden entsprechen, sind die Spitzen der Pyramiden, die an den Ecken des Ausschnitts gebildet sind, von der Mitte ihrer Grundfläche weg verschoben. Auf diese Weise ergibt sich eine Vielzahl von Neigungen der Seitenflächen der Unterstrukturen 101 über der transparenten Abdeckung 100.

Figur 2a zeigt einen Ausschnitt einer weiteren transparenten Abdeckung 200 gemäß der vorliegenden Erfindung. Dabei sind eine Vielzahl von Unterstrukturen 201 als prismatische Rücksprünge auf der Oberfläche der transparenten Abdeckung 200 gebildet. Figur 2b zeigt den Ausschnitt der Figur 2a in Aufsicht. Die Unterstrukturen 201 weisen dabei als tiefste Strukturen Firstlinien auf. Ferner besitzen die Unterstrukturen 201 jeweils vier Seitenflächen. Die Unterstrukturen 201 werden dabei ähnlich wie in Figur 1b dargestellt durch zwei Gruppen von geradlinig verlaufenden Strukturelementen gebildet. Die Strukturelemente 210, 220-222 sind dabei jeweils als geradlinig verlaufende Vorsprünge mit V-förmigem Querschnitt ausgebildet. Die Strukturelemente 220-222 sind parallel angeordnet und schneiden die Strukturelemente 210 einer weiteren Gruppe jeweils in einem Winkel von 90°. Wie in der Figur 2c erkennbar, schließen die Flankenschenkel 250, 250' verschiedener Strukturelemente 220-222 an ihrem Berührpunkt 260 jeweils unterschiedliche Flankenwinkel ein. Der Flankenwinkel der Strukturelemente 220-222 variiert dabei in dem Querschnitt der Figur 2c von unten nach oben, indem er zunächst in einem ersten Abschnitt abnimmt und anschließend in einem zweiten Abschnitt wieder zunimmt. Hingegen weisen die Strukturelemente 210 der weiteren Gruppe, welche zu den Strukturelementen 220-222 der ersten Gruppe senkrecht verlaufen, jeweils einen gleichen Querschnitt auf (siehe Figur 2d).

Die zwischen den Strukturelementen 220-222 und den Strukturelementen 210 gebildeten Unterstrukturen 201 sind daher unterschiedlich. Insbesondere befinden sich die Firstlinien der Unterstrukturen 201 in der Mitte des in Figur 2b gezeigten Ausschnitts jeweils im Bereich des Zentrums der Grundfläche der Unterstrukturen. Hingegen sind die Firstlinien der Unterstrukturen 201 in den Ecken des Ausschnitts aus dem Zentrum der Grundflächen verschoben.

Die Figuren 3a-c zeigen jeweils einen Querschnitt durch eine erste Gruppe von Strukturelementen. Die Strukturelemente 301a-309a der transparenten Abdeckung 300a gemäß Figur 3a sind als Vorsprünge ausgebildet und weisen einen V-förmigen Querschnitt auf. Dabei besitzt jedes der Strukturelemente im Querschnitt zwei Flankenschenkel 350a, 350a', welche sich in einem Berührpunkt 360a berühren. Die Berührpunkte 360a stellen hierbei die höchsten Erhebungen der Oberflächenstruktur der transparenten Abdeckung 300a dar.

Benachbarte Strukturelemente 301a-309a der transparenten Abdeckung 300a weisen dabei unterschiedliche Flankenwinkel α, β auf. So nimmt der Flankenwinkel von dem Strukturelement 301a zu dem Strukturelement 309a zu. Die Variation des Flankenwinkels erfolgt wie in Figur 3a gezeigt kontinuierlich über mehrere dazwischen angeordnete Strukturelemente. Der Flankenwinkel α, β wird hier dadurch variiert, dass die Höhe der Strukturelemente 301a-309a variiert. Die Höhe A des Strukturelements 301a ist dabei größer als die Höhe B des Strukturelements 309a. Dabei bezeichnet die Höhe eines Strukturelements den senkrecht zu der Grundfläche der transparenten Abdeckung 300a gemessenen Abstand zwischen dem höchsten und dem niedrigsten Punkt des Strukturelements.

Figur 3b zeigt einen weiteren Querschnitt durch eine transparente Abdeckung 300b. Die transparente Abdeckung 300b weist dabei eine Reihe von parallelen, geradlinig verlaufenden Strukturelementen 301b-309b auf, welche als im Querschnitt V-förmige Vorsprünge ausgebildet sind. Der Flankenwinkel der Strukturelemente nimmt dabei von dem Strukturelement 301b zu dem Strukturelement 309b über mehrere dazwischen angeordnete Strukturelemente zu. Der Flankenwinkel wird hierbei dadurch variiert, dass eine Breite A, B der Strukturelemente 301b-309b variiert. Unter der Breite A, B eines Strukturelements wird dabei der parallel zu der Grundfläche der transparenten Abdeckung 300b gemessene Abstand zwischen zwei niedrigsten Punkten, falls das Strukturelement als Vorsprung ausgebildet ist, oder zwischen zwei höchsten Punkten, falls das Strukturelement als Rücksprung ausgebildet ist, verstanden.

Figur 3c zeigt einen Querschnitt durch eine transparente Abdeckung 300c. Die transparente Abdeckung 300c weist mehrere nebeneinander angeordnete Strukturelemente 301c-309c auf. Die Strukturelemente 301c-309c weisen jeweils einen V-förmigen Querschnitt auf und sind als Vorsprünge ausgebildet. Jedes der Strukturelemente 301c-309c weist im Querschnitt zwei Flankenschenkel 350c, 350c' auf, welche sich an einem Berührpunkt 360c berühren. Die Berührpunkte 360c stellen jeweils die höchsten Erhebungen der Strukturelemente dar. Der Flankenwinkel, welcher von den Flankenschenkeln 350c, 350c' eines Strukturelements eingeschlossen wird, variiert dabei von einem Strukturelement zum nächsten. Insbesondere nimmt der Flankenwinkel ausgehend von dem Strukturelement 301 c zu dem Strukturelement 309c von einem Wert α zu einem Wert β ab. Der Flankenwinkel ist hier dadurch variiert dass die Lage des Berührpunktes 360c innerhalb des Querschnitts jedes Strukturelements variiert. Während sich der Berührpunkt des Strukturelements 201c mittig in dem Querschnitt befindet, ist der Berührpunkt des Strukturelements 301c aus der Mitte des Querschnitts des Strukturelements verschoben. Während die Winkelhalbierende des Flankenwinkels des Strukturelements 301c senkrecht zu der Grundfläche der transparenten Platte 300c verläuft, ist sie bei dem Strukturelement 309c gegenüber der Vertikalen geneigt. Die Berührpunkte 360c der Strukturelemente 301c-309c weisen dabei die gleiche Höhe über der Grundfläche der transparenten Abdeckung 300c auf.

In anderen Ausführungsformen können die in der Figur 3a-c gezeigten Strukturelemente als Rücksprünge ausgebildet sein.

Figur 4a zeigt eine transparente Abdeckung 400 mit prismatischen Vertiefungen, welche allgemein mit dem Bezugszeichen 401 bezeichnet sind. Die transparente Abdeckung 400 ist als transparente Platte ausgebildet. Die prismatischen Vertiefungen 401 werden durch drei Gruppen von geradlinig verlaufenden Strukturelementen 411-413, 420, 430 gebildet. Die Strukturelemente jeder dieser Gruppen verlaufen dabei jeweils parallel zueinander und schließen mit den Strukturelementen der anderen Gruppen einen Winkel von 60° ein. Figur 4b zeigt eine Aufsicht auf die transparente Abdeckung 400. Die prismatischen Vertiefungen 401 weisen jeweils drei Seitenflächen auf. Wie in dem Querschnitt der Figur 4c erkennbar ist, weisen benachbarte Strukturelemente 411-413 der ersten Gruppe unterschiedliche Flankenwinkel auf. Dies wird dadurch erreicht, dass die Höhe der Strukturelemente, d.h. der Abstand der Punkte der höchsten Erhebung jedes Strukturelements zu seiner tiefsten Vertiefung variiert. Auch in dem senkrecht hierzu stehenden Querschnitt der Figur 4d ist erkennbar, dass die höchsten Erhebungen der transparenten Abdeckung 400 in dem Ausschnitt der Figur 4b vom rechten Rand beginnend zunächst zunimmt.

Die Figuren 5a-d zeigen jeweils Aufsichten auf verschiedene Oberflächenausschnitte einer transparenten Abdeckung gemäß der vorliegenden Erfindung. In der transparenten Abdeckung der Figur 5a sind dabei vier Gruppen von Strukturelementen 510a, 520a, 530a, 540a vorgesehen, wobei die Strukturelemente jeder Gruppe jeweils parallel zueinander verlaufen. Die Strukturelemente verschiedener Gruppen schließen dabei einen Winkel von 45° oder 90° ein. Auf diese Weise werden zwischen den Strukturelementen prismatische Vorsprünge oder Rücksprünge gebildet, welche drei Seiten aufweisen. Figur 5b zeigt eine Oberflächenstruktur mit drei Gruppen von Strukturelementen 510b, 520b, 530b, die zueinander einen Winkel von jeweils 60° einschließen. Die Figuren 5c und 5d zeigen weitere Ausgestaltungen der Oberflächenstruktur einer transparenten Abdeckung in der Aufsicht. Die Strukturelemente können in alternativen Ausführungsformen unterschiedliche Winkel zueinander aufweisen. Jede der gezeigten Gruppen von Strukturelementen kann dabei unterschiedliche Flankenwinkel aufweisen.

Figur 6 zeigt zwei, jeweils einer Basislinie folgende Strukturelemente 610, 690. Die länglichen Strukturelement 610, 690 schließen dabei einen Winkel von 90° ein und sind als im Querschnitt V-förmige Vorsprünge ausgebildet. Das Strukturelement 610 besitzt zwei Flankenseiten, welche einen Flankenwinkel γ einschließen. Der Flankenwinkel γ ist dabei über den Verlauf des Strukturelements 610 konstant, d.h. das Strukturelement 610 ist translationssymmetrisch entlang seiner Basislinie. Das Strukturelement 690 besitzt ebenfalls zwei Flankenseiten, welche einen Flankenwinkel α, α' einschließen. Der Flankenwinkel α, α' variiert dabei allerdings entlang des Verlaufs der Basislinie 691 des Strukturelements 690. Die Variation des Flankenswinkels α, α' erfolgt hier dadurch, dass eine Breite a, b des Strukturelements 690 entlang des Verlaufs der Basislinie 691 zunimmt. Nicht gezeigt ist eine Schar weiterer erster Strukturelemente, die parallel zum Strukturelement 690 verlaufen, sowie weitere Strukturelemente einer Gruppe, die parallel zum Strukturelement 610 verlaufen.

Figur 7 zeigt eine ähnliche Anordnung von Strukturelementen wie Figur 6. Dabei ist ein erstes Strukturelement 790 vorgesehen, welches einer geraden Basislinie 791 folgt und einem entlang der Basislinie 791 variierenden Flankenwinkel α, α' aufweist. Die Variation des Flankenwinkels α, α' erfolgt hierbei dadurch, dass eine Höhe a, b, des Strukturelements 790 entlang des Verlaufs der Basislinie 791 abnimmt. Das erste Strukturelement 790 wird von zwei weiteren Strukturelementen 710, 720 jeweils in einem Winkel von 90° geschnitten. Die Strukturelemente 710, 720 folgen dabei ebenfalls jeweils einer geraden Basislinie und verlaufen parallel zueinander. Die Strukturelemente 710, 720 besitzen jeweils zwei Flankenseiten. Die beiden Flankenseiten des Strukturelements 710 schließen einen Flankenwinkel γ ein, welcher entlang des Verlaufs des Strukturelements 710 konstant ist. Die Flankenseiten des Strukturelements 720 schließen einen Flankenwinkel δ ein, welcher ebenfalls entlang des Verlaufs der Basislinie des Strukturelements 720 konstant ist. Der Flankenwinkel δ des Strukturelements 720 ist dabei größer als der Flankenwinkel γ des Strukturelements 710.

Figur 8a zeigt eine transparente Abdeckung 800. Die transparente Abdeckung 800 weist auf einer Oberfläche eine Vielzahl von kegelförmigen Vorsprüngen 811-813 auf. Die kegelförmigen Vorsprünge sind dabei gleichmäßig angeordnet. Insbesondere sind die Vorsprünge 811-813 in Spalten und Zeilen angeordnet. Benachbarte Vorsprünge haben dabei den gleichen Abstand zueinander. In y-Richtung benachbarte kegelförmige Vorsprünge weisen jeweils den gleichen Kegelwinkel auf (s. Fig. 8c) und können als Unterstrukturelemente angesehen werden, die ein Strukturelement bilden. Das Strukturelement erstreckt sich entlang einer parallel zur y-Richtung verlaufenden Basislinie. Mehrere derartige Strukturelemente sind in x-Richtung periodisch nebeneinander angeordnet.

In dem Querschnitt der Figur 8b ist erkennbar, dass der Kegelwinkel von dem Vorsprung 811 zu dem Vorsprung 812 in x-Richtung zunächst abnimmt und anschließend zu dem Vorsprung 813 wieder zunimmt. In x-Richtung benachbarte Vorsprünge 811-813 weisen daher unterschiedliche Kegelwinkel auf. In einem Querschnitt, welcher quer zur y-Richtung durch die Spitzen der Kegel verläuft (siehe Figur 8b) schließen die Flankenschenkel benachbarter Kegel, die durch den Schnitt mit der Mantelfläche entstehen, daher unterschiedliche Flankenwinkel ein.

Figur 9a zeigt einen Ausschnitt einer weiteren transparenten Abdeckung 900. Diese weist auf einem Teilbereich einer Oberfläche mehrere kegelförmige Vorsprünge 911-913 auf. Die Vorsprünge 911-913 sind dabei in Spalten und in Zeilen angeordnet. In y-Richtung benachbarte Vorsprünge bilden dabei ein Strukturelement, dessen Kegelwinkel jeweils gleich sind (s. Fig. 9c). Benachbarte Strukturelemente sind dabei in x-Richtung versetzt angeordnet, so dass eine Sechseck-Wabenstruktur gebildet ist.

In x-Richtung benachbarte Vorsprünge 911-913 weisen unterschiedliche Kegelwinkel, d.h. unterschiedliche Flankenwinkel auf. Wie in dem Querschnitt der Figur 9b erkennbar, nimmt der Kegelwinkel von dem Vorsprung 911 zu dem Vorsprung 912 zunächst ab, während der Winkel anschließend über mehrere Vorsprünge zu dem Vorsprung 913 hin wieder zunimmt.

Figur 10 zeigt eine Oberflächenstruktur einer transparenten Abdeckung mit drei Strukturelementen 590-592. Die Strukturelemente 590-592 folgen dabei jeweils einer geraden Basislinie und sind als im Querschnitt V-förmige Vorsprünge ausgebildet. Die Strukturelemente 590-592 weisen jeweils zwei Flankenseiten auf, die sich an einer Firstlinie berühren. Die Flankenseiten der Strukturelemente 591 und 592 schließen den gleichen Flankenwinkel β ein, während das Strukturelement 590 einen anderen Flankenwinkel α aufweist. Die Strukturelemente 590 und 591 schneiden sich in einem Winkel δ. Die Strukturelemente 590 und 592 schneiden sich in einem Winkel ε.

Figur 11 zeigt eine perspektivische Ansicht eines Ausschnitts einer transparenten Abdeckung 400'. Die Oberflächenstruktur der transparenten Abdeckung 400' ist durch drei Scharen von Strukturelementen gebildet. Die Strukturelemente sind dabei jeweils als V-förmige, einer geraden Basislinie folgende Vorsprünge ausgebildet. Die Vorsprünge weisen jeweils Flankenseiten auf, die sich an einer Firstlinie berühren. Eine erste Schar von Strukturelementen 411'-414' verlaufen parallel zueinander, wobei benachbarte Strukturelemente der ersten Schar einen unterschiedlichen Flankenwinkel aufweisen. Strukturelement 411' im hinteren Bereich der in Figur 10 dargestellten transparenten Abdeckung 400' weist einen Flankenwinkel γ auf, während Strukturelement 413', welches ebenfalls zur ersten Schar gehört, im mittleren Bereich angeordnet ist und einen Flankenwinkel β aufweist. Ein weiteres Strukturelement 414' der ersten Schar, welches im vorderen Bereich der Figur 10 dargestellt ist, weist einen Flankenwinkel α auf. Von hinten nach vorne gesehen nimmt der Flankenwinkel benachbarten Strukturelemente 411'-414' von einem Winkel γ zunächst zu einem Winkel β über mehrere Strukturelemente streng monoton zu und nimmt anschließend über mehrere Strukturelemente streng monoton zu einem Flankenwinkel α ab. Die Strukturelemente 411'-414' der ersten Schar werden von zwei weiteren Scharen von Strukturelementen geschnitten. Dabei ist eine zweite Schar von Strukturelementen 421', 422', 423' vorgesehen. Die Strukturelemente 421', 422' und 423' verlaufen gerade und parallel zueinander. Wie anhand des Strukturelementes 423' dargestellt variiert der Flankenwinkel dieser Strukturelemente entlang ihres Verlaufs. Im oberen Bereich der in Figur 10 dargestellten transparenten Abdeckung 400' weist das Strukturelement 423' der zweiten Schar einen Flankenwinkel γ auf, welcher zum mittleren Bereich bis auf einen Winkel β abnimmt zu einem unteren Bereich hin nimmt der Flankenwinkel des Strukturelements 423' anschließend auf einen Wert α zu.

Figur 12a-f zeigen Querschnitte durch verschiedene Arten von Strukturelementen in der Form von Vorsprüngen, welche bei einer erfindungsgemäßen Abdeckung als erstes Strukturelement oder als Strukturelemente einer ersten Schar verwendet werden können. Figur 12a zeigt ein Strukturelement mit zwei gerade verlaufenden Flankenschenkeln 950a, 950a' im Querschnitt. Die beiden Flankenschenkel 950a, 950a' berühren sich in einem Punkt und schließen dort einen Flankenwinkel α ein. Figur 12b zeigt ebenfalls einen Querschnitt durch ein Strukturelement mit zwei Flankenschenkeln 950b. 950b'. Diese berühren sich jedoch nicht, sondern schließen einen ebenen Zwischenbereich 960 zwischen sich ein, welcher parallel zu einer Grundfläche der transparenten Abdeckung verläuft. Der Flankenwinkel α entspricht dabei demjenigen Winkel, welcher durch die Flankenschenkel 950b, 950b' eingeschlossen wird, wobei zur Konstruktion des Flankenwinkels α die Flankenschenkel gedanklich nach oben hin zu verlängern sind (siehe gestrichelte Linien in Figur 12b).

Figur 12c zeigt einen Querschnitt durch ein weiteres Strukturelement mit zwei Flankenschenkeln 950c, 950c'. Die Flankenschenkel 950c, 950c' sind konvex gekrümmt und berühren sich an einem Berührpunkt 960c. Der Flankenwinkel α entspricht in dieser Ausführungsform dem Winkel, welcher durch die Sekanten der Flankenschenkel 950c, 950c' eingeschlossen wird.

Figur 12d zeigt einen Querschnitt durch ein weiteres Strukturelement einer ersten Schar mit zwei Flankenschenkeln 950d, 950d', welche gerade verlaufen und sich berühren. Die Flankenschenkel 950d, 950d' schließen einen Flankenwinkel α ein. Ebenfalls in Figur 12d ist eine Winkelhalbierende 970d des Flankenwinkels α eingezeichnet. Die Winkelhalbierende 970d schließt mit einer Grundfläche der transparenten Abdeckung einen Neigungswinkel β ein. Zur Variation des Parameters des Strukturelements können verschiedene Strukturelemente der ersten Schar verschiedene Neigungswinkel β aufweisen, d.h. die Neigung der Winkelhalbierenden kann unterschiedlich sein. In einigen Ausführungsformen kann sich die Neigung der Winkelhalbierenden entlang der Basislinie eines Strukturelements ändern.

Figur 12e zeigt einen Querschnitt durch ein weiteres Strukturelement mit zwei Flankenschenkeln 950e, 950e'. Die Flankenschenkel 950e, 950e' verlaufen gerade und schließen zwei weitere Flankenschenkel ein. Der von den Flankenschenkeln 950e, 950e' eingeschlossene Flankenwinkel α ergibt sich in einer Konstruktion mittels gedachter Hilfslinien (gestrichelt eingezeichnet), welche eine Verlängerung der Flankenschenkel darstellen.

Figur 12f zeigt ein weiteres Strukturelement mit zwei Flankenschenkeln 950f, 950f. Die Flankenschenkel 950f, 950f' sind jeweils konkav gekrümmt und berühren sich an einem Punkt. Der von den Flankenschenkeln 950f, 950f eingeschlossene Flankenwinkel α entspricht dabei dem Schnittwinkel der Sekanten der Flankenschenkel 950f, 950f', wie in Figur 12f gezeigt. 12f gezeigt.

In anderen, nicht gezeigten Ausführungsformen kann einer der Flankenschenkel gerade verlaufen, während der andere Flankenschenkel gekrümmt, insbesondere konkav oder konvex gekrümmt ist. Die Flankenschenkel können sich berühren. Alternativ können die Flankenschenkel einen Zwischenbereich zwischen sich einschließen. Der Zwischenbereich kann eben verlaufen, angewinkelt sein oder beliebig gekrümmt sein.

Modifikationen der beschriebenen Ausführungsformen sind erfindungsgemäß möglich. Insbesondere können die Strukturelemente als Vorsprünge oder als Rücksprünge ausgestaltet sein. Ferner können sich zwischen Abschnitten zunehmender Flankenwinkel und Abschnitten abnehmender Flankenwinkel Strukturelemente mit jeweils einem gleichen Flankenwinkel befinden. Über benachbarte Strukturelemente kann der Flankenwinkel zunächst abnehmen und dann zunehmen oder zunächst zunehmen und dann abnehmen. Alternativ kann der Flankenwinkel abwechselnd zu- und abnehmen.

### Bezugszeichenliste:

- 100, 200, 300a-c, 400, 400', 800, 900: transparente Abdeckung
- 101, 201, 401: Unterstruktur
- 110, 120-122, 210, 220-222, 301a-c, 309a-c, 411-413, 420, 430, 411'-414', 421'-423', 431', 432', 510a, b, 520a, b, 530a, b, 540a, 591-592, 610, 690, 710, 720, 790: Strukturelement
- 150, 150', 250, 250', 350a, 350a', 350c, 350c', 950a-f, 950a'-f: Flankenschenkel
- 960: Zwischenbereich
- 160, 260, 960c: Berührpunkt
- 370c, 970d: Winkelhalbierende
- 691,791: Basislinie
- 811-813,911-913: Vorsprünge

## Patentansprüche

1. Transparente Abdeckung, welche auf zumindest einem Teilbereich eine Grundfläche mit einer Oberflächenstruktur definiert, wobei die Oberflächenstruktur aus Strukturelementen gebildet ist, wobei zumindest eines der Strukturelemente (690; 790) einer Basislinie (691; 791) folgt und das zumindest eine Strukturelement in einem senkrecht zur Basislinie verlaufenden Querschnitt zwei einen Flankenwinkel (α, α') einschließende Flankenschenkel aufweist, **dadurch gekennzeichnet, dass** das zumindest eine Strukturelement (690; 790) länglich ist und einen entlang der Basislinie variierenden Flankenwinkel (α, α') aufweist.

2. Abdeckung nach Anspruch 1, wobei das zumindest eine Strukturelement (690) ausschließlich als Rücksprung oder Vorsprung ausgebildet ist.

3. Abdeckung nach einem der vorhergehenden Ansprüche, wobei die eine Basislinie (691; 791) eine Gerade ist.

4. Abdeckung nach einem der vorhergehenden Ansprüche, wobei die Strukturelemente gleichmäßig, insbesondere in Reihen, bevorzugt in periodischen Reihen angeordnet sind.

5. Abdeckung nach einem der vorhergehenden Ansprüche, wobei die zwei Flankenschenkel jedes Strukturelements einander berühren.

6. Leuchte mit einer transparenten Abdeckung nach einem der vorhergehenden Ansprüche.

## Claims

1. Transparent cover, which on at least one part area defines a base surface with a surface structure, wherein the surface structure is formed from structural elements, whereby at least one of the structural elements (690; 790) follows a base line (691; 791), and the at least one structural element, in a cross-section running vertical to the base line, comprises two flank limbs enclosing a flank angle (α, α'), **characterised in that** the at least one structural element (690; 790) is longitudinal and exhibits a flank angle (α, α') which varies along the base line.

2. Cover according to claim 1, wherein the at least one structural element (690) is configured exclusively as a recess or projection.

3. Cover according to any one of the preceding claims, wherein the one base line (691; 791) is a straight line.

4. Cover according to any one of the preceding claims, wherein the structural elements are arranged uniformly, in particular in rows, preferably in periodic rows.

5. Cover according to any one of the preceding claims, wherein the two flank limbs of each structural element touch one another.

6. Light with a transparent cover according to any one of the preceding claims.

## Revendications

1. Recouvrement transparent qui définit sur au moins une zone partielle une surface de base avec une structure superficielle, la structure superficielle étant formée d'éléments structurels, au moins un des éléments structurels (690 ; 790) suivant une ligne de base (691 ; 791), et l'élément structurel au moins au nombre de un présentant, dans une section transversale placée perpendiculairement à la ligne de base, deux branches de flanc formant un angle de flanc (α, α'), **caractérisé en ce que** l'élément structurel (690 ; 790) au moins au nombre de un est allongé et présente un angle de flanc (α, α') variant le long de la ligne de base.

2. Recouvrement selon la revendication 1, l'élément structurel (690) au moins au nombre de un étant constitué exclusivement en tant que décrochement ou saillie.

3. Recouvrement selon l'une des revendications précédentes, la ligne de base (691 ; 791) étant une droite.

4. Recouvrement selon l'une des revendications précédentes, les éléments structurels étant disposés de façon uniforme, en particulier en rangées, de préférence en rangées périodiques.

5. Recouvrement selon l'une des revendications précédentes, les deux branches de flanc de chaque élément structurel se touchant mutuellement.

6. Luminaire avec un recouvrement transparent selon l'une des revendications précédentes.
